# EUROPÄISCHE PATENTSCHRIFT

(11) **EP 0 197 246 B1**
(45) Veröffentlichungstag und Bekanntmachung des Hinweises auf die Patenterteilung: **11.04.1990**
(21) Anmeldenummer: 86100893.6
(22) Anmeldetag: 23.01.1986
(51) Int. Cl.: F01L 1/24

(54) **Ventilspielausgleichseinrichtung**
Valve lash adjusting device
Dispositif de compensation du jeu dans la commande de soupapes

(30) Priorität: 12.04.1985 DE 3513162
(43) Veröffentlichungstag der Anmeldung: 15.10.1986
(73) Patentinhaber: GOETZE AG, D-51399 Burscheid (DE)
(72) Erfinder: Treiber, Hartmut, Dr., D-4018 Langenfeld (DE); Deuring, Hans, D-5093 Burscheid (DE)

(56) Entgegenhaltungen:
- EP-A- 0 156 260
- DE-A- 3 421 420
- GB-A- 562 101
- GB-A- 2 093 940
- US-A- 3 495 577
- US-A- 3 521 608

## Beschreibung

Die Erfindung betrifft eine Ventilspielausgleichseinrichtung mit abgeschlossener Ölfüllung, für Ventile von Brennkraftmaschinen, mit einer auf der Seite der Nockenwelle angeordneten Ventiltasse, einem innerhalb der Ventiltasse vorgesehenen und mit dem Ventilstößel zusammenwirkenden Ventilspielausgleichselement sowie einer den mit einem inkompressiblen Medium gefüllten Bereich innerhalb der Ventiltasse abdichtenden elastischen Membran, die sich als Dichtkörper im wesentlichen radial zwischen dem Innenumfang einer aus einem zylindrischen und einem rondenförmigen Bauteil gebildeten Ventiltasse, die beide formschlüssig miteinander verbunden sind, und dem Außenumfang des Ventilspielausgleichselementes erstreckt, wobei die Membran mit dem zylindrischen Bauteil verbunden ist.

Die DE-OS 25 17 370 offenbart eine hydraulische Spielausgleichseinrichtung, insbesondere für die Steuerung der Motorenventile von Brennkraftmaschinen. Mit der Nockenwelle wirkt eine im Bereich etwa U-förmige Ventiltasse aus gegossenem Material zusammen, die radial innen mit einem axial verschiebbaren Kolben zusammenwirkt, der einen innerhalb der Ventiltasse eingeschlossenen Druckraum begrenzt. Innerhalb des Druckraumes sind mehrere, das eigentliche Ventilspielausgleichselement bildende Einzelbauteile angeordnet. Der vollständig mit einem hydraulischen Medium gefüllte Druckraum wird mittels einer im wesentlichen schlauchförmigen, sich axial zwischen der Ventiltasse und dem Kolben erstreckenden Membran abgedichtet.

Wie schon angesprochen, besteht das Ventilspielausgleichselement aus mehreren Bauteilen, die ebenfalls einzeln montiert werden müssen. Derartige Systeme sind für in Entwicklung befindliche Tassenstößel (geschlossene Systeme) zu aufwendig beziehungsweise gar nicht einsetzbar. Da bei den neuen Systemen verschiedene konstruktive Ansätze vorgegeben sind, können auch die im Stand der Technik angesprochenen Membranen als Dichtelemente nicht eingesetzt werden. Darüber hinaus sind gegossene Bauteile relativ schwer und erhöhen in nicht notwendiger Weise das Gesamtgewicht der Einheit, was sich nicht zuletzt negativ auf die Preisgestaltung auswirkt.

Die US-PS 3.521.608 offenbart eine Ventiltasse, die aus einem zylindrischen und rondenförmigen Bauteil gebildet ist, die beide formschlüssig miteinander verbunden sind, wobei sich die Membran im wesentlichen radial zwischen dem zylindrischen Bauteil der Ventiltasse und dem Ventilspielausgleichselement erstreckt. Bei dieser Konstruktion kann die relativ dünne Membran die in der Ventiltasse auftretenden Drehmomente nicht auf das Ventil leiten, ohne daß die Membran zerstört wird. Darüber hinaus ist durch die Befestigung des Dichtwulstes der Membran am Innenumfang der Tasse mittels eines Klemmringes die Gefahr eines Membranabrisses gegeben. Zudem besteht die Einrichtung aus einer Vielzahl von Teilen, die einzeln montiert werden müssen.

Demzufolge ist die der Erfindung zugrundeliegende Aufgabe darin zu sehen, eine Möglichkeit zur Abdichtung derartiger Tassenstößel mit geschlossenen Systemen zu finden, die es erlaubt, Temperaturerhöhungen und Volumenänderungen des Mediums und/oder Verschleiß auszugleichen. Gleichzeitig ist damit die Forderung verbunden, daß die Abdichtung das von der Ventiltasse ausgeübte Drehmoment auf das Ventil übertragen kann. Ferner soll aus Gründen des Wettbewerbes eine gewichtsoptimierte Ventilspielausgleichseinrichtung geschaffen werden.

Diese Aufgabe wird erfindungsgemäß dadurch gelöst, daß das zylindrische Bauteil im nockerrwellenseitigen Aufnahmebereich mit einem umlaufenden, radial nach innen weisenden Kragen versehen ist, während das rondenförmige Bauteil im Bereich seiner äußeren Umfangsfläche mit einer umlaufenden, in Richtung auf die Membran sich erstreckenden Sicke versehen ist, welche den Kragen des zylindrischen Bauteiles derart hintergreift, daß die Membran im Bereich der Sicke des rondenförmigen Bauteiles mit einem Dichtwulst zur Anlage kommt, und daß die Membran als nabenartiger Führungskörper zwischen dem Innenumfang des zylindrischen Bauteiles und dem Außenumfang des Ventilspielausgleichselementes vorgesehen ist.

Auf diese Weise übernimmt die Membran nicht nur Dichtungsaufgaben, sondern sie dient auch als Führungskörper für das Ventilspielausgleichselement. Hinzu kommt, daß die Ventilspielausgleichseinrichtung leicht zusammenzubauen ist, da durch einfaches Einschnappen eine absolut dichte Verbindung erzeugt wird, die überdies ohne zusätzliche Dichtkörper auskommt und aufgrund ihrer Konstruktion keinem Verschleiß unterliegt.

Die Membran kann sowohl durch Vulkanisation oder durch Klemmen mit dem zylindrischen Bauteil verbunden sein. Die zu wählende Ausführung sollte hier vom Anwendungsfall abhängig gemacht werden.

Ferner besteht einem weiteren Gedanken der Erfindung gemäß die Möglichkeit, daß der das Ventilspielausgleichselement aufnehmende Umfangsbereich der Membran durch ein Metallteil verstärkt ist. Das Metallteil kann hier im wesentlichen zylindrisch ausgebildet und durch Vulkanisation mit der Membran verbunden sein. Das einvulkanisierte Metallteil weist vorzugsweise am dem Ölraum zugewandten axialen Ende einen radial nach innen weisenden Ansatz auf, der im Einbauzustand als Axialanschlag für das Ventilspielausgleichselement dient. Die dem Ventilspielausgleichselement zugewandte innere Umfangsfläche der Membran ist mit einem in axialer Richtung verlaufenden Wellprofil versehen. Das Ventilspielausgleichselement ist somit bis zum Ansatz des Metallteiles axial in die Membran einpreßbar, wobei weitere Radialansätze zur seitlichen Führung des Ventilspielausgleichselementes entfallen können.

Wie vorab bereits angedeutet, erfolgt die Abdichtung über die Gummiverformung zwischen dem Ventilspielausgleichselement und dem dieses umgebenden Membranbereich. Die gleiche Art der Abdichtung wird im formschlüssigen Verbindungsbereich zwischen dem zylindrischen und dem rondenförmigen Bauteil der Ventiltasse gewählt, das heißt die Aufnahme der auch außermittig auf den Boden (Ronde) angreifenden Kräfte zum Führungshemd (Zylinder) erfolgt im wesentlichen durch die metallische Schnappverbindung. Die Abdichtung zur Hydraulikflüssigkeit erfolgt durch Verformung des vorzugsweise anvulkanisierten umlaufenden Gummiwulstes durch die umlaufende Sicke der Ronde.

Die vorgeschlagene Lösung ermöglicht die luftblasenfreie Befüllung des Systems mit Hydrauliköl unter Öl, ohne Verwendung von Vakuum.

Die Erfindung ist anhand eines Beispieles in der Zeichnung dargestellt und wird im folgenden näher beschrieben:

Dargestellt ist eine im Bereich des Zylinderkopfes 1 zwischen der Nockenwelle 2 und dem Ventilstößel 3 eines nicht weiter dargestellten Ventiles einer Brennkraftmaschine angeordnete Ventilspielausgleichseinrichtung 4. Letztere besteht aus einer Ventiltasse 5, die aus einem zylindrischen 6 sowie einem rondenförmigen Bauteil 7 zusammengesetzt ist. Radial innerhalb der Ventiltasse 5 ist eine mit dem zylindrischen Bauteil 6 durch Vulkanisation verbundene, aus Elastomermaterial bestehende Membran 8 angeordnet, die sich im wesentlichen radial nach innen erstreckt und im Bereich ihrer inneren Umfangsfläche 9 mit einem aus Montagegründen als Einbaueinheit ausgebildeten Ventilspielausgleichselement 10 zusammenwirkt. Im Bereich der Nockenwelle 2 weist das freie Ende 11 des zylindrischen Bauteiles 6 einen radial nach innen verlaufenden Kragen 12 auf. Analog dazu ist das rondenförmige Bautail 7 im Bereich seiner äußeren Umfangsfläche mit einer axial in Richtung auf die Membran 8 sich erstreckenden Sicke 13 versehen. Der radial außenliegende Axialansatz 14 der Ronde 7 und der Kragen 12 überdecken einander in der Weise, daß die Ronde 7 nach Art einer Schnappverbindung in den Zylinder 6 eingepreßt werden kann. Um statisch im Bereich der Sicke 3 abdichten zu können, ist die Membran 8 mit einem umlaufenden Dichtwulst 15 versehen. Nach dem Einpressen der Ronde 7 in den Zylinder 6 liegt ersterer mit axialer Vorspannung am Dichtwulst 15 dichtend an. Der das Ventilspielausgleichselement 10 aufnehmende innere Umfangsbereich 9 der Membran 8 ist durch ein Haftteil 16 versteift, wobei die innere Umfangsfläche der Membran 8 mit einem in axialer Richtung verlaufenden Wellprofil 17 versehen ist. Das Haftteil 16 ist im Bereich des das inkompressible Medium aufnehmenden Druckraumes 18 mit einem radial nach innen weisenden Ansatz 19 versehen, der beim axialen Einpressen des Ventilspielausgleichselementes 10 in die Membran 8 als Axialanschlag dient.

## Patentansprüche

1. Ventilspielausgleichseinrichtung mit abgeschlossener Ölfüllung, für Ventile von Brennkraftmaschinen, mit einer auf der Seite der Nockenwelle angeordneten Ventiltasse, einem innerhalb der Ventiltasse vorgesehenen und mit dem Ventilstößel zusammenwirkenden Ventilspielausgleichselement sowie einer den mit einem inkompressiblen Medium gefüllten Bereich innerhalb der Ventiltasse abdichtenden elastischen Membran, die sich als Dichtkörper im wesentlichen radial zwischen dem Innenumfang einer aus einem zylindrischen und einem rondenförmigen Bauteil gebildeten Ventiltasse, die beide formschlüssig miteinander verbunden sind, und dem Außenumfang des Ventilspielausgleichselementes erstreckt, wobei die Membran (8) mit dem zylindrischen Bauteil (6) verbunden ist, dadurch gekennzeichnet, daß das zylindrische Bauteil (6) im nockenwellenseitigen Aufnahmebereich mit einem umlaufenden, radial nach innen weisenden Kragen (12) versehen ist, während das rondenförmige Bauteil (7) im Bereich seiner äußeren Umfangsfläche mit einer umlaufenden, in Richtung auf die Membran (8) sich erstreckenden Sicke (13) versehen ist, welche den Kragen des zylindrischen Bauteiles (6) derart hintergreift, daß die Membran (8) im Bereich der Sicke (13) des rondenförmigen Bauteiles (7) mit einem Dichtwulst (15) zur Anlage kommt, und daß die Membran (8) als nabenartiger Führungskörper zwischen dem Innenumfang des zylindrischen Bauteiles (6) und dem Außenumfang des Ventilspielausgleichselementes (10) vorgesehen ist.

2. Ventilspielausgleichseinrichtung nach Anspruch 1, dadurch gekennzeichnet, daß die Membran (8) durch Vulkanisation mit dem zylindrischen Bauteil (6) verbunden ist.

3. Ventilspielausgleichseinrichtung nach den Ansprüchen 1 und 2, dadurch gekennzeichnet, daß die Membran (8) durch Klemmen mit dem zylindrischen Bauteil verbunden ist.

4. Ventilspielausgleichseinrichtung nach den Ansprüchen 1 bis 3, dadurch gekennzeichnet, daß der das Ventilspielausgleichselement (10) aufnehmende innere Umfangsbereich (9) der Membran (8) durch ein Metallteil (16) verstärkt ist.

5. Ventilspielausgleichseinrichtung nach den Ansprüchen 1 bis 4, dadurch gekennzeichnet, daß das Metallteil (16) im wesentlichen zylindrisch ausgebildet und durch Vulkanisation mit der Membran (8) verbunden ist.

6. Ventilspielausgleichseinrichtung nach den Ansprüchen 1 bis 5, dadurch gekennzeichnet, daß das Metallteil (16) am dem Ölraum (18) zugewandten axialen Ende einen radial nach innen weisenden Ansatz (19) aufweist.

7. Ventilspielausgleichseinrichtung nach den Ansprüchen 1 bis 6, dadurch gekennzeichnet, daß die dem Ventilspielausgleichselement (10) zugewandte Umfangsfläche (9) der Membran (8) mit einem in axialer Richtung verlaufenden Wellprofil (17) versehen ist.

8. Ventilspielausgleichseinrichtung nach den Ansprüchen 1 bis 7, dadurch gekennzeichnet, daß das Ventilspiela-.---gleichselement (10) bis zum Ansatz (19) des Metallteiles (16) axial in die Membran (8) einpreßbar ist.

## Revendications

1. Dispositif de compensation de jeu pour soupapes à remplissage d'huile fermé, pour soupapes de moteur à combustion interne, avec une cloche de soupape disposée du côté de l'arbre à cannes, un élément de compensation de jeu prévue à l'intérieur de la cloche de soupape et collaborant avec le poussoir de soupape ainsi qu'une membrane élastique isolant la zone remplie d'un milieu incompressible qui s'étend telle une étanchéité essentiellement radialement entre, d'une part, la paroi interne d'une cloche de soupape constituée par une pièce cylindrique et une pièce en forme de rondelle qui sont fixées ensemble mécaniquement, et, d'autre part, la paroi externe de l'élément de compensation de jeu, la mambrane (8) étant fixée à la pièce cylindrique (6), caractérisé en ce que la pièce cylindrique (6) est pourvue, dans la zone d'emmanchement du côté de l'arbre à cannes, d'un col (12) dirigé radialement vers l'intérieur tandis que la pièce (7) en forme de rondelle est pourvue, dans la zone de sa paroi externe, d'une moulure périphérique s'étendant dans la direction de la membrane (8) et qui s'accroche par en dessous au col de la pièce cylindrique (6) de telle sorte que la membrane (8) se présente avec un bourrelet (15) d'étanchéité au niveau de la moulure (13) de la pièce (7) en forme de rondelle et que la membrane (8) sert d'élément de guidage du type moyeu entre la paroi interne de la pièce cylindrique (6) et la paroi externe de l'élément de compensation de jeu.

2. Dispositif de compensation de jeu pour soupapes selon la revendication 1, caractérisé en ce que la membrane (8) est fixée à la pièce cylindrique (6) par vulcanisation.

3. Dispositif de compensation de jeu pour soupapes selon la revendication 1 ou la revendication 2, caractérisé en ce que la membrane (8) est fixée à la pièce cylindrique (6) par serrage.

4. Dispositif de compensation de jeu pour soupapes selon l'une quelconque des revendications 1 à 3, caractérisé en ce que la paroi interne (9) de la membrane (8) accueillant l'élément (10) de compensation de jeu est renforcée par une pièce métallique (16).

5. Dispositif de compensation de jeu pour soupapes selon l'une quelconque des revendications 1 à 4, caractérisé en ce que la pièce métallique (16) a une structure essentiellement cylndrique et est fixée à la membrane (8) par vulcanisation.

6. Dispositif de compensation de jeu pour soupapes selon l'une quelconque des revendications 1 à 5, caractérisé en ce que la pièce métallique (16) présente, à son extrémité axiale faisant face à la chambre (18) d'huile, un prolongement (19) dirigé radialement vers l'intérieur.

7. Dispositif de compensation de jeu pour soupapes selon l'une quelconque des revendications 1 à 6, caractérisé en ce que la paroi (9) de la membrane (8) faisant face à l'élément (10) de compensation de jeu présente un profil ondulé se prolongeant dans la direction axiale.

8. Dispositif de compensation de jeu pour soupapes selon l'une quelconque des revendications 1 à 7, caractérisé en ce que l'élément (10) de compensation de jeu est emmanché axialement dans la membrane (8) jusqu'au prolongement (19) de la pièce métallique (16).

## Claims

1. Valve play compensating device with enclosed oil filling, for valves of internal combustion engines, with a valve cup arranged on the side of the cam shaft, a valve play compensating element provided within the valve cup and cooperating with the valve tappet, as well as an elastic membrane sealing the region within the valve cup filled with an incompressible medium, which membrane extends as sealing body substantially radially between the inner periphery of a valve cup formed from a cylindrical and a disc-like component, which are both connected together in interlocking manner, and the outer periphery of the valve play compensating element, the membrane (8) being connected to the cylindrical component (6), characterized in that the cylindrical component (6) is provided in the receiving region on the camshaft side with a peripheral collar (12) directed radially inwardly, while the disc-like component (7) is provided in the region of its outer peripheral surface with a circumferential bead (13) extending in the direction of the membrane (8), which engages behind the collar of the cylindrical component (6) so that the membrane (8) abuts the disc-like component (7) in the region of the bead (13) with a sealing rim (15), and in that the membrane (8) is provided as a hub-like guide body between the inner periphery of the cylindrical component (6) and the outer periphery of the valve play compensating element (10).

2. Valve play compensating device according to claim 1, characterized in that the membrane (8) is bonded to the cylindrical component (6) by vulcanising.

3. Valve play compensating device according to claims 1 and 2, characterized in that the membrane (8) is fixed to the cylindrical component by compression.

4. Valve play compensating device according to claims 1 to 3, characterized in that the inner peripheral region (9) of the membrane receiving the valve play compensating element (10) is reinforced by a metal part (16).

5. Valve play compensating device according to claims 1 to 4, characterized in that the metal part (16) is formed substantially cylindrically and is bonded to the membrane (8) by vulcanisation.

6. Valve play compensating device according to claims 1 to 5, characterized in that the metal part (16) has a projection (19) directed radially inwardly at the end facing the oil chamber (18).

7. Valve play compensating device according to claims 1 to 6, characterized in that the peripheral surface (9) of the membrane (8) facing the valve play compensating element (10) is provided with a wavy surface (17) running in the axial direction.

8. Valve play compensating device according to claims 1 to 7, characterized in that the valve play compensating element (10) can be pressed axially into the membrane (8) up to the projection (19) of the metal part (16).
